# EUROPÄISCHE PATENTANMELDUNG

(11) **EP 4 524 075 A1**
(43) Veröffentlichungstag der Anmeldung: **19.03.2025**
(21) Anmeldenummer: 24200464.6
(22) Anmeldetag: 16.09.2024
(51) Int. Cl.: B65H 19/18

(54) **VORRICHTUNG ZUM VERBINDEN VON ETIKETTENBÄNDERN**

(30) Priorität: 18.09.2023 DE 102023125200
(71) Anmelder: Krones AG, 93073 Neutraubling (DE)
(72) Erfinder: Kupka, Martin, 93073 Neutraubling (DE); Eichhammer, Tobias, 93073 Neutraubling (DE)
(74) Vertreter: Grünecker Patent- und Rechtsanwälte PartG mbB

(57) **Zusammenfassung**

Vorrichtung (100, 190, 200) zum Verbinden von Etikettenbändern (231, 232), die Vorrichtung umfassend einen Durchführbereich (270), durch den die Etikettenbänder entlang einer Transportrichtung (T) hindurch geführt werden können, eine Kleberauftragseinrichtung (201) zum Auftragen von Klebematerial (213) auf einen Klebebereich (234) eines ersten Etikettenendes (2359 eines ersten Etikettenbands (231), wobei die Kleberauftragseinrichtung (201) ein Auftragselement (211) zum Auftragen des Klebematerials (213) in dem Klebebereich (234) und ein Bereitstellungselement (212) zum Zuführen eines Übertragungsbands (214) mit Klebematerial (213) an das Auftragselement (211) und zum Abführen des Übertragungsbands (214) von dem Auftragselement (211) umfasst, wobei die Vorrichtung ein erstes Antriebselement (215) zum Bewegen des Auftragselements (211) entlang einer Auftragsrichtung und ein zweites Antriebselement (216) zum Antreiben des Bereitstellungselements(212) zum Zuführen und Abführen des Übertragungsbands(214).

## Beschreibung

Die vorliegende Erfindung betrifft eine Vorrichtung zum Verbinden von Etikettenbändern gemäß Anspruch 1 sowie ein Verfahren zum Verbinden von Etikettenbändern mit einer Vorrichtung zum Verbinden von Etikettenbändern gemäß Anspruch 9.

### Stand der Technik

Vorrichtungen zum Verbinden von Etikettenbändern sind aus dem Stand der Technik grundsätzlich bekannt und kommen üblicherweise zum Einsatz, um beispielsweise einen durchgängigen Transport von Etikettenband zu einer Etikettiermaschine zu gewährleisten. Dazu ist beispielsweise aus der EP 2 825 371 B1 eine Vorrichtung bekannt, bei der ein Klebebandspender zum Abgeben von Klebeband verwendet wird, um die Folienenden aufeinanderfolgender Folienbahnen, wie etwa Etikettenbändern, zu verbinden.

Das aufgebrachte Klebeband wird dabei von dem übrigen Klebeband der Klebebandrolle durch Zerschneiden getrennt. Dies kann zu Verunreinigungen sowie überstehenden Materialenden des Klebebandes führen, was sich nachteilig auf die Qualität des Etikettierergebnisses und den weiteren Betrieb der Vorrichtung auswirken kann.

### Aufgabe

Ausgehend vom bekannten Stand der Technik besteht die zu lösende technische Aufgabe somit darin, eine Vorrichtung und ein Verfahren zum Verbinden von Etikettenbändern anzugeben, die ein zuverlässiges Verbinden der Etikettenbänder ermöglichen.

### Lösung

Diese Aufgabe wird durch die Vorrichtung zum Verbinden von Etikettenbändern gemäß Anspruch 1 sowie das Verfahren zum Verbinden von Etikettenbändern mit einer Vorrichtung zum Verbinden von Etikettenbändern gemäß Anspruch 9 gelöst. Vorteilhafte Weiterbildungen sind in den Unteransprüchen erfasst.

Die erfindungsgemäße Vorrichtung zum Verbinden von Etikettenbändern umfasst einen Durchführbereich, durch den die Etikettenbänder entlang einer Transportrichtung hindurch geführt werden können, eine Kleberauftragseinrichtung zum Auftragen von Klebematerial auf einen Klebebereich eines ersten Etikettenendes eines ersten Etikettenbands, wobei die Kleberauftragseinrichtung ein Auftragselement zum Auftragen des Klebematerials in dem Klebebereich und ein Bereitstellungselement zum Zuführen eines Übertragungsbands mit Klebematerial an das Auftragselement und zum Abführen des Übertragungsbands von dem Auftragselement umfasst, wobei die Vorrichtung ein erstes Antriebselement zum Bewegen des Auftragselements entlang einer Auftragsrichtung und ein zweites Antriebselement zum Antreiben des Auftragselements und/oder des Bereitstellungselements zum Zuführen und Abführen des Übertragungsbands.

Erfindungsgemäß ermöglicht die Vorrichtung zumindest ein Aufbringen von Klebematerial in dem Klebebereich des ersten Etikettenendes. Optional kann die Vorrichtung weiterhin eine Verbindungseinrichtung zum Verbinden des Etikettenendes mit einem zweiten Etikettenende eines zweiten Etikettenbandes umfassen. Diese Vorrichtung kann das zweite Etikettenende dem ersten Etikettenende nach Aufbringen des Klebematerials beispielsweise zustellen und das zweite Etikettenende zumindest im Klebebereich an das erste Etikettenende drücken, um so ein Verbinden zu bewirken.

Mit dem zweiten Antriebselement wird von dem Auftragselement und/oder dem Bereitstellungselement erfindungsgemäß eine Zug- oder Schubkraft auf das Übertragungsband bewirkt, sodass dieses auf das Auftragselement zubewegt und nach Übergeben des Klebematerials von dem Auftragselement abgefördert wird.

Erfindungsgemäß wird das Klebematerial auf dem Übertragungsband in der Art bereitgestellt, dass es von dem Übertragungsband ablösbar ist. Insofern wird dem Auftragselement das Übertragungsband mit dem Klebematerial zugeführt und das Auftragselement bewirkt ein Übertragen des Klebematerials und Lösen des Klebematerials von dem Übertragungsband, das anschließend ohne oder im Wesentlichen ohne verbleibendes Klebematerial durch das Bereitstellungselement von dem Auftragselement abgeführt wird. Dies kann beispielsweise ein Abrollen einer Rolle von Übertragungsband mit Klebematerial in Richtung des Auftragselements und ein Aufrollen einer Rolle von Übertragungsmaterial ohne bzw. im Wesentlichen ohne Klebematerial umfassen, wobei sich das Aufrollen in Auftragsrichtung nach dem Auftragselement ereignet.

Das erste Antriebselement und das zweite Antriebselement können jeweils als Servoantriebe oder andere Elektromotoren ausgeführt sein und über geeignete Verbindungselemente und/oder -getriebe mit dem Bereitstellungselement und/oder dem Auftragselement verbunden sein, um anzutreiben.

Mit der erfindungsgemäßen Vorrichtung wird ein Übertragen des Klebematerials ohne übrigbleibende bzw. überstehende Reste von Klebematerial realisiert, was die Qualität des Verbindens der Etikettenbänder erhöht und einen zuverlässigeren Weitertransport erlaubt.

Es kann vorgesehen sein, dass das erste und das zweite Antriebselement unabhängig voneinander betreibbar sind. So ist es möglich, unterschiedliche Drehmomente oder Antriebskräfte auf das Bereitstellungselement und/oder das Auftragselement auszuüben, was zum einen ein zuverlässiges Übertragen des Klebematerials und zum anderen ein zuverlässiges Lösen des Klebematerials von dem Übertragungsband erlaubt.

In einer Ausführungsform ist vorgesehen, dass die Auftragsrichtung senkrecht zur Transportrichtung verläuft. Hierdurch wird möglichst wenig Klebematerial auf das Etikettenende übertragen, was den erforderlichen Materialeinsatz reduziert.

Das Bereitstellungselement kann eine Abgaberolle, auf der das Übertragungsband mit Klebematerial vorgehalten werden kann, und eine Aufnahmerolle zum Aufnehmen des Übertragungsbands nach dem Abführen umfassen und das zweite Antriebselement kann zum Antreiben der Aufnahmerolle um eine Drehachse der Aufnahmerolle ausgebildet sein, wobei die Drehachse optional parallel zur Transportrichtung verläuft.

Mit dieser Ausführungsform kann ein zuverlässiges Zuführen und Abführen des Übertragungsbands zum Auftragselement bzw. vom Auftragselement weg gewährleistet werden, wobei das auf das Übertragungsband wirkende Drehmoment zuverlässig steuerbar ist.

Es kann vorgesehen sein, dass die Vorrichtung weiterhin ein Fixierelement zum Fixieren des ersten Etikettenendes während des Auftragens umfasst, wobei das Fixierelement zwei in Transportrichtung beabstandete Druckelemente umfasst, die das erste Etikettenende fixieren können und wobei das Auftragselement das Klebematerial auf den Klebebereich zwischen den Druckelementen auftragen kann. Alternativ kann vorgesehen sein, dass die Vorrichtung ein Fixierelement zum Fixieren des ersten Etikettenendes während des Auftragens umfasst, wobei das Fixierelement ein in Transportrichtung stromab oder stromauf des Auftragselements angeordnetes Druckelement umfasst, das das erste Etikettenende fixieren kann. Hiermit können unbeabsichtigte Fehlstellungen zwischen Klebematerial und Etikettenende vermieden werden.

Insbesondere kann vorgesehen sein, dass das Fixierelement und/oder das Auftragselement senkrecht zu einer Transportebene der Etikettenbänder bewegbar ist. Mit dieser Ausführungsform kann ein zuverlässiges Hindurchführen des ersten Etikettenbandes in Transportrichtung bis zum Erreichen des ersten Etikettenendes bewirkt werden, wobei anschließend ein zuverlässiger Übertrag des Klebematerials auf das Etikettenband erreicht werden kann.

In einer Ausführungsform ist vorgesehen, dass das Auftragselement eine Auftragsrolle zum Auftragen des Klebematerials umfasst und wobei die Auftragsrolle um eine Drehachse parallel zur Transportrichtung drehbar angeordnet ist und wobei das zweite Antriebselement die Auftragsrolle um die Drehachse antreiben kann und/oder wobei das zweite Antriebselement eine Umlenkrolle zum Umlenken des Übertragungsbands um eine Drehachse der Umlenkrolle antreiben kann. Die Auftragsrolle kann insbesondere das Klebematerial auf das erste Etikettenende drücken und so einen zuverlässigen Übertrag bewirken.

Die Vorrichtung kann eine Steuereinheit zum Steuern des ersten und zweiten Antriebselements umfassen, wobei das erste Antriebselement und das zweite Antriebselement zumindest während eines ersten Zeitintervalls synchron und während eines zweiten Zeitintervalls asynchron betrieben werden können.

Das synchrone Betreiben umfasst insbesondere, dass der von dem Auftragselement in Auftragsrichtung zurückgelegte Weg gleich dem von dem Klebematerial zurückgelegten Weg ist. Unbeabsichtigtes Reißen des Übertragungsbands kann hiermit vermieden werden. Das asynchrone Betreiben kann umfassen, dass die zurückgelegte Wegstrecke des Übertragungsbands von der von dem Auftragselement zurückgelegten Wegstrecke entlang der Auftragsrichtung verschieden ist und/oder dass auf das Übertragungsband eine von dem auf das Auftragselement in Richtung der Auftragsrichtung wirkende Kraft verschiedene Kraft wirkt. Mit dieser Ausführungsform kann ein zuverlässiges Trennen des Übertragungsbands von dem aufgebrachten Klebematerial bewirkt werden, was den Verbleib von überschüssigen Klebematerialresten auf dem Etikettenende reduziert.

Erfindungsgemäß ist weiterhin ein Verfahren zum Verbinden von Etikettenbändern mit einer Vorrichtung zum Verbinden von Etikettenbändern vorgesehen, die Vorrichtung umfassend einen Durchführbereich, durch den die Etikettenbänder entlang einer Transportrichtung hindurch geführt werden können, eine Kleberauftragseinrichtung zum Auftragen von Klebematerial auf einen Klebebereich eines ersten Etikettenendes eines ersten Etikettenbands, wobei die Kleberauftragseinrichtung ein Auftragselement zum Auftragen des Klebematerials in dem Klebebereich und ein Bereitstellungselement zum Zuführen eines Übertragungsbands mit Klebematerial an das Auftragselement und zum Abführen des Übertragungsbands von dem Auftragselement umfasst, wobei die Vorrichtung ein erstes Antriebselement zum Bewegen des Auftragselements entlang einer Auftragsrichtung und ein zweites Antriebselement zum Antreiben des Auftragselements und/oder des Bereitstellungselements zum Zuführen und Abführen des Übertragungsbands, das Verfahren umfassend Antreiben des Bereitstellungselements zum Zuführen des Übertragungsbands an das Auftragselement, Auftragen des Klebematerials auf den Klebebereich, Abführen des Übertragungsbands.

Optional kann nach dem Aufbringen des Klebematerials auf das erste Etikettenende ein Verbinden des ersten Etikettenendes mit einem zweiten Etikettenende eines zweiten Etikettenbands mit einer Verbindungseinrichtung der Vorrichtung bewirkt werden.

Mit diesem Verfahren wird ein zuverlässiges Übertragen des Klebematerials gewährleistet.

Es kann vorgesehen sein, dass das Klebematerial eine vom Übertragungsband lösbare Klebeschicht oder ein von dem Übertragungsband lösbares Substrat mit auf gegenüberliegenden Seiten des Substrats angeordneten Klebeschichten umfasst.

Unter einer Klebeschicht ist hier insbesondere ein Material aus lediglich klebendem Material ohne nicht klebendes Substrat zu verstehen. Die auf gegenüberliegenden Seiten des Substrats angeordneten Klebeschichten sind zusammen mit dem Substrat beispielsweise als "doppelseitiges Klebeband" zu verstehen, so dass auf den gegenüberliegenden Seiten des Substrats (den flächigen Seiten) Klebeschichten angeordnet sind. Mit diesen Ausführungsformen kann ein sicheres Verbinden der Etikettenenden gewährleistet werden.

Die Auftragsrichtung kann senkrecht zur Transportrichtung verlaufen und/oder das Bereitstellungselement kann eine Abgaberolle, auf der das Übertragungsband mit Klebematerial vorgehalten wird, und eine Aufnahmerolle, auf der das Übertragungsband nach dem Abführen aufgenommen wird, umfassen und das zweite Antriebselement kann zum Antreiben der Aufnahmerolle um eine Drehachse der Aufnahmerolle ausgebildet sein, wobei die Drehachse optional parallel zur Transportrichtung verläuft. Alternativ oder zusätzlich kann vorgesehen sein, dass die Auftragsrichtung senkrecht zur Transportrichtung verläuft und/oder dass das Auftragselement eine Auftragsrolle zum Auftragen von Klebematerial umfasst und wobei das zweite Antriebselement die Auftragsrolle um eine Drehachse antreibt und wobei die Drehachse optional parallel zur Transportrichtung verläuft. Weiterhin alternativ oder zusätzlich kann vorgesehen sein, dass das Auftragselement eine Umlenkrolle zum Umlenken des Übertragungsbands umfasst und wobei das zweite Antriebselement die Umlenkrolle um eine Drehachse antreibt. Bei der Ausführungsform kann der Materialeinsatz von Klebematerial reduziert und gleichzeitig ein zuverlässiges Übertragen gewährleistet werden.

Es kann vorgesehen sein, dass die Vorrichtung ein Fixierelement zum Fixieren des ersten Etikettenendes während des Auftragens umfasst, wobei das Fixierelement zwei in Transportrichtung beabstandete Druckelemente umfasst, die das erste Etikettenende zumindest zeitweise während des Auftragens fixieren, und wobei das Auftragselement das Klebematerial auf den Klebebereich zwischen den Druckelementen aufträgt. Alternativ kann vorgesehen sein, dass die Vorrichtung ein Fixierelement zum Fixieren des ersten Etikettenendes während des Auftragens umfasst, wobei das Fixierelement ein in Transportrichtung stromab oder stromauf des Auftragselements angeordnetes Druckelement umfasst, das das erste Etikettenende während des Auftragens fixiert.

Durch Fixieren des ersten Etikettenendes wird sichergestellt, dass das erste Etikettenende möglichst faltenfrei mit Klebematerial beaufschlagt wird. Hiermit wird die Zuverlässigkeit beim Klebematerialauftrag verbessert.

Es kann weiterhin vorgesehen sein, dass das Fixierelement und/oder das Auftragselement vor dem Auftragen senkrecht zu einer Transportebene der Etikettenbänder in Richtung des ersten Etikettenendes bewegt werden. Mit dieser Ausführungsform kann das Hindurchführen des Etikettenbandes sichergestellt werden und gleichzeitig gewährleistet sein, dass das Klebematerial zuverlässig aufgetragen wird.

In einer Ausführungsform ist vorgesehen, dass die Vorrichtung eine Steuereinheit umfasst, die das erste und zweite Antriebselement steuert, wobei das erste Antriebselement und das zweite Antriebselement zumindest während eines ersten Zeitintervalls synchron und während eines zweiten Zeitintervalls asynchron betrieben werden. Mit dieser Ausführungsform kann zielgerichtet die auf das Übertragungsband wirkende Kraft gesteuert werden und auch die Geschwindigkeit, mit der das Klebematerial auf das Etikettenband übergeben wird, kann eingestellt werden.

Es kann vorgesehen sein, dass das erste Antriebselement und das zweite Antriebselement während des Auftragens synchron betrieben werden und zum Lösen des aufgetragenen Klebematerials vom Übertragungsband asynchron betrieben werden.

Das synchrone bzw. asynchrone Antreiben kann hier insbesondere ein gegenüber dem Antreiben des Auftragselements höheres Drehmoment des Bereitstellungselements bzw. ein höheres auf das Übertragungsband übertragenes Drehmoment umfassen, so dass dieses von dem auf das Etikettenende aufgebrachten Klebematerial zuverlässig gelöst werden kann.

Das asynchrone Antreiben kann mit einer Vertikalbewegung des Auftragselements und/oder des Bereitstellungselements in vertikaler Richtung zum Etikettenband kombiniert werden. Hiermit kann vorteilhaft ein Lösen des Übertragungsbands von dem auf das Etikett übertragenen Klebematerial bewirkt werden.

### Kurze Beschreibung der Figuren

- Fig. 1: zeigt eine Vorrichtung zum Bereitstellen und Zuführen von Etikettenbändern,
- Fig. 2: zeigt eine Seitenansicht einer erfindungsgemäßen Vorrichtung zum Verbinden von Etikettenbändern,
- Fig. 3: zeigt eine Ausführungsform der Kleberauftragseinrichtung, des Bereitstellungselements und des ersten und zweiten Antriebselements.

### Ausführliche Beschreibung

Fig. 1 zeigt eine Vorrichtung zum Bereitstellen und Verbinden von Etikettenbändern 190. Diese dient nur der beispielhaften Veranschaulichung der Funktionsweise der erfindungsgemäßen Vorrichtung 100 zum Verbinden von Etikettenbändern, die beginnend mit Fig. 2 detaillierter beschrieben wird.

Vorrichtungen 190 sind aus dem Stand der Technik prinzipiell bekannt. Diese umfassen eine Vielzahl von Etikettenrollen 181 bis 184, in denen Etiketten in Form von Bändern aufgerollt vorgehalten werden. Die Etiketten können bekanntermaßen als Rundumetiketten oder Sleeve-Etiketten oder Etiketten, die sich auf einem Behälter nur teilweise entlang dessen Umfang erstrecken, vorgesehen sein. Rundumetiketten oder Sleeve-Etiketten sind bekannt, die über einen Behälter gezogen werden können und ihn in Umfangsrichtung vollständig umgeben. Die Etiketten werden dabei auf Rollen vorgehalten, wobei insbesondere bei Sleeve-Etiketten nacheinander folgende Etiketten mit ihren Öffnungen, in die der Behälter eingeführt werden kann, nacheinander auf dem Etikettenband folgen.

Die Vorrichtung 190 umfasst weiterhin beispielsweise eine oder mehrere Zuschneideeinrichtungen 192, zum Zuschneiden eines Endes einer mit der bisherigen Etikettenrolle zu verbindenden Etikettenrolle. Dieses Etikettenende 130 kann dann einer erfindungsgemäßen Vorrichtung 100 zum Verbinden von Etikettenbändern übergeben werden, wobei eine Verbindung zwischen dem Etikettenende der einen Etikettenrolle mit dem Etikettenende der anderen Etikettenrolle gewährleistet wird, so dass sich eine durchgehende Etikettenbahn 185 ergibt, die aus der Vorrichtung beispielsweise über ein Puffersystem 194 abgeführt und beispielsweise einer Etikettiermaschine zum Etikettieren von Behältern (hier nicht dargestellt) zugeführt werden kann.

Um den Wechsel von mehreren Etikettenbändern bzw. -rollen zu ermöglichen (beispielsweise ein möglichst automatisierter Wechsel zwischen den Etikettenrollen 181 bis 184 im Magazin 191) kann vorgesehen sein, dass die erfindungsgemäße Vorrichtung 100 an einer Führung 193 beweglich angeordnet ist, so dass sie entlang der dargestellten Pfeilrichtung bewegt werden kann, um von einer gerade abrollenden Etikettenrolle zu einer mit dieser Etikettenrolle bzw. dem Etikettenband zu verbindenden weiteren Etikettenrollen bzw. Etikettenband 182 geführt zu werden. Sobald das sich gerade abrollende Etikettenband einen Mindestreststand erreicht, kann vorgesehen sein, dass die Vorrichtung 100 entlang der Führung 193 zur nächstliegenden Etikettenrolle (hier die Rolle 182) verfahren wird und das Etikettenende der ersten Etikettenrolle 181 mit dem Etikettenende der zweiten Etikettenrolle 182 verbunden wird.

In diesem Zusammenhang wird erfindungsgemäß der Begriff der Etikettenrolle synonym zum Begriff des Etikettenbands verwendet, da die Etikettenrolle ein aufgerolltes Etikettenband bildet.

Entsprechende Vorrichtungen der Fig. 1 sind grundsätzlich bekannt. Auch Vorrichtungen 100 zum Verbinden von Etikettenenden sind grundsätzlich bekannt. Jedoch tritt dabei üblicherweise dies Problem auf, dass ein zuverlässiges Verbinden von Etikettenenden eines ersten Etikettenbandes und eines diesem folgenden zweiten Etikettenbandes nur schwierig möglich ist, was im nachfolgenden Betrieb zu fehlerhafter Übergabe von Etiketten oder einer Nachjustage der Etikettenbänder führen kann.

Fig. 2 zeigt eine Ausführungsform einer erfindungsgemäßen Vorrichtung 200 zum Verbinden von Etikettenbändern 231 und 232. Bei den Etikettenbändern kann es sich um Etikettenbänder handeln, die auf verschiedenen Etikettenrollen bereitgestellt wurden.

Während die Vorrichtung im Weiteren so beschrieben wird, dass das Etikettenende eines in Transportrichtung T vorlaufenden Etikettenbandes 231 mit Klebematerial 213 versehen wird, versteht es sich, dass die Vorrichtung ebenso angewendet werden kann, um das Etikettenende 236 des nachfolgenden Etikettenbands (zweiten Etikettenbands) 232 mit entsprechendem Klebematerial zu versehen.

Die Vorrichtung umfasst erfindungsgemäß einen Durchführbereich 270, durch den die Etikettenbänder 231 und 232 durch die Vorrichtung 200 hindurchgeführt werden können. Dies kann beispielsweise bewirkt werden, indem stromauf und/oder stromab der Vorrichtung 200 geeignete Antriebsrollen oder andere Antriebselemente vorgesehen sind, die zum Ziehen und/oder Schieben der Etikettenbänder ausgeführt sind, und diese durch den Durchführbereich 270 entlang einer Transportrichtung T zu transportieren.

Erfindungsgemäß umfasst die Vorrichtung 200 eine Kleberauftragseinrichtung 201, die Klebematerial 213 in einem Klebebereich 234 des Etikettenendes 235 des ersten Etikettenbands 231 auf das Etikettenband aufbringen kann. In der hier gezeigten Ausführungsform ist die Kleberauftragseinrichtung 201 oberhalb der Transportebene des ersten Etikettenbandes 231 in Transportrichtung T angeordnet. Zusätzlich ist in dieser Ausführungsform eine zweite Kleberauftragseinrichtung 262 gezeigt, die auf der gegenüberliegenden Seite der Transportebene bzw. des ersten Etikettenbandes 231 angeordnet sein kann, und Klebematerial 213 auf die gegenüberliegende Seite des Etikettenbands 231 im Klebebereich 234 auftragen kann. Diese Ausführungsform kann bevorzugt sein, wenn Sleeve-Etiketten in Form von Etikettenbändern vorliegen. Diese werden durch Aufziehen des nachfolgenden oder vorauseilenden Etikettenbandes und "Überstülpen" des so aufgezogenen Etikettenbandes über das Etikettenende des anderen Etikettenbandes und Verbinden in dem Klebebereich 234 verbunden. Dies erfordert ein Aufbringen von Klebematerial auf gegenüberliegenden Seiten des Etikettenbandes, damit die Etikettenenden der Etikettenbänder zuverlässig verbunden sind.

Wird die erfindungsgemäße Vorrichtung 200 zum Verbinden von Etikettenbändern aus Einfach-Etiketten (die keine Etikettenhülsen oder Sleeve-Etiketten bilden) vorgesehen, kann die zweite Kleberauftragseinrichtung 262 entfallen.

Die Kleberauftragseinrichtung 201 umfasst zumindest ein Auftragselement 211, das Klebematerial 213 in dem Klebebereich 234 auf das erste Etikettenende 235 übertragen kann. Dazu kann das Auftragselement 211 das Klebematerial 213 beispielsweise aufrollen oder aufwalzen oder auf den Klebebereich 213 aufdrücken.

Weiterhin umfasst die Kleberauftragseinrichtung 201 ein Bereitstellungselement 212, das dem Auftragselement 211 das Klebematerial auf einem Übertragungsband 214 zuführen kann. Das Übertragungsband 214 dient in diesem Sinne als Träger des Klebematerials 213. Durch das Auftragselement werden in dem Klebebereich das Klebematerial 213 und das Übertragungsband voneinander gelöst, nachdem das Klebematerial 213 auf den Klebebereich 234 des Etikettenbands aufgebracht wurde. Dies kann beispielsweise durch Wegziehen des Übertragungsbands von dem Etikettenband nach Aufbringen des Klebematerials bewirkt werden, so dass hier eine Trennung stattfindet. Alternativ oder zusätzlich kann das Auftragselement auch eine Trennkante umfassen, an der das Übertragungsband eine Änderung seiner Fortbewegungsrichtung erfährt, die so groß ist, dass das Klebematerial aufgrund seiner Steifigkeit dieser Bewegungsrichtungsänderung nicht folgen kann und sich von dem Übertragungsband ablöst.

Das Übertragungsband kann beispielsweise aus einem Kunststoff oder aus einer Naturfaser oder einer Mischung davon bestehen und kann insbesondere aus PET oder anderen Kunststoffen bestehen oder diese umfassen.

Das Klebematerial kann entweder in Form einer einzelnen Klebeschicht auf dem Übertragungsband angeordnet sein (und beispielsweise durch Aufdampfen oder Aufdrucken oder Aufsprühen auf dem Übertragungsband erzeugt werden) oder kann in Form von einem Substrat mit auf gegenüberliegenden Seiten des Substrats angeordneten Klebeschichten, wie etwa doppelseitigem Klebeband, vorgesehen sein. In jedem Fall ist das Klebematerial von dem Übertragungsband lösbar.

Das Bereitstellungselement führt erfindungsgemäß dem Auftragselement das Übertragungsband mit darauf angeordnetem Klebematerial zu und führt das Übertragungsband, nachdem das Klebematerial 213 in dem Klebebereich 234 appliziert wurde, von dem Auftragselement ab. Das Zuführen und Abführen kann durch das Bereitstellungselement entweder aktiv bewirkt werden, indem das Bereitstellungselement aktiv zum Zuführen und/oder Abführen angetrieben wird, oder das Zuführen und Abführen kann durch das Bereitstellungselement passiv bewirkt werden, indem das Übertragungsband beispielsweise von dem optional angetriebenen Auftragselement von dem Bereitstellungselement abgezogen und so dem Auftragselement zugeführt wird und anschließend dem Bereitstellungselement von dem Auftragselement zugeschoben wird.

Erfindungsgemäß ist weiterhin vorgesehen, dass ein erstes Antriebselement 215 antriebsseitig mit der Auftragseinrichtung verbunden ist, um diese entlang einer Auftragsrichtung zu bewegen, zumindest während diese das Klebematerial 213 in dem Klebebereich 234 auf das Etikettenband überträgt. Weiterhin ist ein zweites Antriebselement 216 vorgesehen, um das Bereitstellungselement und/oder das Auftragselement zum Zuführen und Abführen des Übertragungsbands an bzw. von dem Auftragselement anzutreiben.

Das Bereitstellungselement kann beispielsweise eine oder mehrere drehbar gelagerte Rollen umfassen, wobei wenigstens eine dieser drehbaren Rollen durch das zweite Antriebselement 216 in Drehung versetzt werden kann und beispielsweise eine Zugkraft auf das Übertragungsband bewirken kann, so dass dieses in Richtung des Auftragselements geführt wird, um das Klebematerial von dem Auftragselement auf den Klebebereich 234 des Etiketts 231 zu applizieren, oder das Übertragungsband von dem Auftragselement nach Applikation des Klebematerials abzuführen.

Alternativ oder zusätzlich kann das Auftragselement eine um eine Drehachse drehbar gelagerte Auftragsrolle umfassen, die durch das zweite Antriebselement um die Drehachse in Drehung versetzt bzw. angetrieben werden kann, um das Übertragungsband von dem Bereitstellungselement abzuführen und/oder das Übertragungsband dem Bereitstellungselement zuzuführen.

Das erste Antriebselement 215 und das zweite Antriebselement 216 können beispielsweise einen oder mehrere Servomotoren oder anderen Elektromotoren umfassen und sind bevorzugt unabhängig voneinander betreibbar, so dass das Bereitstellungselement 212 und/oder das Auftragselement 211 unabhängig von der Bewegung des Auftragselements entlang der Auftragsrichtung zum Zuführen und/oder Abführen des Übertragungsbands angetrieben werden können.

Die Auftragsrichtung verläuft bevorzugt in einer Richtung, die senkrecht zur Transportrichtung T, aber innerhalb oder parallel zu der Transportebene des Etikettenbandes verläuft. Auch andere relative Ausrichtungen der Auftragsrichtung sind denkbar, so dass diese beispielsweise mit der Transportrichtung T auch einen von 90° verschiedenen Winkel einschließen kann. Dies kann vorteilhaft sein, wenn ein in Transportrichtung T größerer Bereich des Etikettenbands 231 mit Klebematerial beaufschlagt werden soll.

Die Vorrichtung 200 umfasst in einer Ausführungsform weiterhin eine Verbindungseinrichtung 205, mit der das erste Etikettenende und das zweite Etikettenende miteinander verbunden werden können. Die Verbindungseinrichtung 205 kann zu diesem Zweck eine oder mehrere Klemmen 251 und 252 umfassen, die eines der Etikettenbänder greifen und es dem anderen Etikettenband zum Verbinden im Klebebereich 234 zustellen können. Dabei kann auch vorgesehen sein, dass die Elemente 251 und 252 so ausgestaltet sind, dass sie Sleeve-Etiketten in einer Richtung senkrecht zur Transportebene der Etikettenbänder aufziehen können, um das so aufgezogene Sleeve-Etikett über das andere bevorzugt mit Klebematerial versehene Etikettenende zu stülpen und so ein Verbinden zu bewirken. Die Verbindungseinrichtung 205 kann auch ausgeführt sein, um nach Inpositionbringen der Etikettenenden einen Druck im Bereich des Klebebereichs 234 auf die Etikettenbänder auszuüben, so dass diese im Klebebereich miteinander in physischen Kontakt geraten und insbesondere eine Verbindung mit dem Klebematerial eingegangen wird.

Optional kann die Vorrichtung 200 auch ein Fixierelement 204 umfassen, dass das erste Etikettenende 235 zumindest während des Auftragens des Klebematerials 213 im Klebebereich 234 fixieren kann. Dazu kann in einer Ausführungsform das Fixierelement 204 zwei in Transportrichtung zueinander beabstandete Druckelemente 241 und 242 umfassen, die auf das Etikettenband 231 drücken können, um dieses stromauf und stromab des Klebebereichs 234 zu fixieren. Alternativ kann auch vorgesehen sein, dass das Fixierelement nur ein Druckelement stromauf oder stromab des Klebebereichs 234 umfasst (also entweder das Druckelement 241 oder das Druckelement 242), um das Etikettenende zumindest in einem Bereich, der bevorzugt dem Klebebereich 234 unmittelbar benachbart ist, zu fixieren. Dass der Bereich dem Klebebereich unmittelbar benachbart ist kann umfassen, dass der Abstand zwischen dem Bereich und dem Klebebereich kleiner als 2cm oder kleiner als 2cm oder kleiner als 0,5cm ist.

In der hier dargestellten Ausführungsform umfasst die zweite Kleberauftragseinrichtung 262 ein entsprechendes Fixierelement 243. Dies kann insbesondere vorteilhaft sein, wenn, wie oben beschrieben, Sleeve-Etiketten mit der erfindungsgemäßen Vorrichtung verbunden werden sollen. Die Ausgestaltung des Fixierelements 243 kann analog zum Fixierelement 204 erfolgen. Werden Einfach-Etiketten (also keine Sleeve-Etiketten bzw. Etikettenhülsen) mit der Vorrichtung 200 miteinander verbunden, genügt ein Fixierelement 204, wobei dieses bevorzugt das Etikettenband 231 gegen einen hier nicht dargestellten Anschlag oder Gegenelement drücken kann, so dass der Klebebereich 234 in Transportrichtung T fixiert wird.

Es kann vorgesehen sein, dass der Abstand der Druckelemente 241 und 242 (sofern zwei vorgesehen sind) in Transportrichtung gleich groß zu der (oder geringfügig größer, beispielsweise bis zu 0,5cm oder bis zu 1cm oder bis zu 2cm, als die) Ausdehnung des Klebebereichs 234 in Transportrichtung T ist, so dass das Auftragselement 211 bevorzugt über den gesamten Klebebereich 234 Klebematerial ausbringen kann, ohne dass dieses mit den Druckelementen 241 und 242 in berührenden Kontakt gerät. Insbesondere kann vorgesehen sein, dass das Auftragselement das Klebematerial auf den Klebebereich zwischen den Druckelementen aufträgt.

Das oder die Druckelemente können beispielsweise mit Federn verbunden sein, die bei einem Bewegen des Fixierelements 204 in Richtung des Etikettenbands 231 sicherstellen, dass die von dem oder den Druckelementen 241 und 242 auf das Etikettenband 231 übertragene Kraft einen bestimmten Maximalwert nicht überschreitet. Die Federelemente können insbesondere in Richtung des Etikettenbands 231 vorgespannt sein, so dass zum einen der physische Kontakt mit dem Etikettenband durch das oder die Druckelemente 241 und 242 zuverlässig bewirkt wird und zum anderen eine maximale auf das Etikettenband wirkende Kraft nicht überschritten wird.

Es kann vorgesehen sein, dass das Auftragselement 211 und/oder das Fixierelement in einer Richtung senkrecht zur Transportebene bzw. zur Ebene des Etikettenbands 231 beweglich angeordnet sind, so dass diese zum Auftragen und Fixieren des Etikettenbands 231 bewegt werden können. Hiermit kann sichergestellt werden, dass das Auftragen des Klebematerials erfolgt, wenn das Etikettenband zuverlässig fixiert ist und andererseits der weitere Transport des Etikettenbands nach Auftragen des Klebematerials und/oder Verbinden mit dem weiteren Etikettenband in Transportrichtung T zuverlässig erfolgen kann.

Die Vorrichtung 200 kann weiterhin eine Schneideinrichtung 202 umfassen, die das Etikettenende 235 des ersten Etikettenbands 231 zuschneiden kann. Die Schneideinrichtung 202 kann hierzu beispielsweise ein in Richtung des Etikettenbands bewegliches Schneidmesser 261 umfassen und kann überdies ein auf der gegenüberliegenden Seite des Etikettenbands 231 angeordnetes Gegenelement 263 umfassen, gegen das das Schneidmesser 261 mit dem dazwischen befindlichen Etikettenband 231 geführt werden kann, so dass das Schneiden des Etikettenbands zuverlässig erfolgt. Dies ist nicht zwingend erforderlich und es kann auch vorgesehen sein, dass das jeweilige Etikettenende 235 bereits vorgeschnitten ist, dass der Abstand des Klebebereichs 234 zu dem eigentlichen Ende des Etikettenbands 231 stets konstant ist und somit ein zuverlässiges Verbinden der Etikettenbänder möglich ist.

Weiterhin kann die Vorrichtung 200 optional ein Klemmelement 203 stromauf der Kleberauftragseinrichtung 201 umfassen, um das Etikettenband 231 einzuklemmen und gegen weitere Bewegung in Transportrichtung T abzusichern. Dieses Klemmelement kann entweder auf gegenüberliegenden Seiten des Etikettenbands bzw. der Transportebene des Etikettenbands 231 angeordnet sein oder nur ein solches Klemmelement 203 kann beweglich vorgesehen sein, um das Etikettenband 231 gegen eine Gegendruckfläche 239 zu drücken.

In einer Ausführungsform ist weiterhin eine Steuereinheit 280 vorgesehen, die eine oder mehrere Funktionen der Vorrichtung 200 steuern kann. Die Steuereinheit kann beispielsweise als Computer mit zugeordnetem Prozessor und Speicher ausgeführt sein, und über geeignete Programmierungen und entsprechende Verbindungen zum Datenaustausch verfügen, um einzelne Funktionen der Vorrichtung 200 zu steuern.

Insbesondere kann vorgesehen sein, dass die Steuereinheit 280 das erste Antriebselement 215 und das zweite Antriebselement 214 ansteuern kann, um diese entweder synchron oder asynchron zu betreiben. Unter dem synchronen Antreiben des ersten Antriebselements und des zweiten Antriebselements ist hier insbesondere ein solcher Betrieb zu verstehen, dass der von dem Auftragselement zurückgelegte Weg entlang der Auftragsrichtung gleich groß dem von dem Übertragungsband 211 zurückgelegten Weg ist, so dass das Übertragungsband nicht auf dem Etikettenband zum Liegen kommt. Ein asynchroner Betrieb ist insbesondere so zu verstehen, dass der von dem Übertragungsband zurückgelegte Weg von dem von dem Auftragselement zurückgelegten Weg in Auftragsrichtung verschieden ist und/oder dass die in Auftragsrichtung auf das Auftragselement wirkenden Kräfte von den auf das Übertragungsband wirkenden Kräften hinsichtlich ihres Betrags verschieden sind. Hiermit kann ein zuverlässiges Ablösen des Übertragungsbands von dem aufgebrachten Klebematerial sichergestellt werden.

Fig. 3 zeigt eine Ausführungsform einer Kleberauftragseinrichtung 300 in Relation zu einem Fixierelement 304, wie es optional vorgesehen sein kann.

Die Kleberauftragseinrichtung 300 umfasst in der hier dargestellten Ausführungsform einen in der Vorrichtung (siehe Fig. 2) feststehenden Rahmen 340, bezüglich dem das Auftragselement 301 und das Bereitstellungselement 302 beweglich angeordnet sind. In der hier dargestellten Ausführungsform sind das Auftragselement 301 und das Bereitstellungselement 302 gemeinsam an einem Halterahmen 303 angeordnet, so dass die grundsätzliche relative Position zwischen Auftragselement 301 und Bereitstellungselement 302 unveränderbar ist. Dies ist so nicht zwingend.

Bezüglich des Halterahmens 303 können das Auftragselement 301 und das Bereitstellungselement oder Komponenten des Bereitstellungselements beweglich (insbesondere um geeignete Rotationsachsen drehbar) angeordnet sein. In der hier dargestellten Ausführungsform ist das Auftragselement 301 und insbesondere der gesamte Halterahmen 303 entlang einer Auftragsrichtung A beweglich angeordnet.

Das Auftragselement 301 umfasst hier eine Auftragsrolle 373, die um eine Rotationsachse R1 drehbar in dem Halterahmen 303 gelagert ist und entsprechend bei Bewegung entlang der Auftragsrichtung A einer Drehung folgt. Optional kann das Auftragselement eine erste Umlenkrolle 371 und/oder eine zweite Umlenkrolle 372 umfassen, die jeweils um eine Drehachse drehbar gelagert sein können, die parallel und beabstandet zur Rotationsachse R1 verläuft. Dabei kann insbesondere vorgesehen sein, dass ein Abstand der Drehachsen der ersten und/oder zweiten Umlenkrolle 371, 372 zur Rotationsachse R1 in Auftragsrichtung A kleiner ist als die Summe der Radien der Auftragsrolle und der jeweiligen Umlenkrolle. Hiermit wird sichergestellt, dass auf das Übertragungsband ausreichend Zugkräfte wirken und das Übertragungsband möglichst straff an der Auftragsrolle anliegt. Optional kann dabei vorgesehen sein, dass die Auftragsrolle 373 zusammen mit oder unabhängig von der bzw. den Umlenkrollen in einer Richtung senkrecht zur Transportebene des Etiketts 360 auf das Etikett zu oder von dem Etikett wegbewegt werden kann, sodass eine auf das Übertragungsband wirkende Zugkraft und/oder Spannkraft eingestellt werden kann.

Zum Bewegung des Auftragselements 301 bzw. des Halterahmens 303 in Auftragsrichtung A quer zur Transportrichtung des Etiketts bzw. Etikettenbands 360 ist das erste Antriebselement 311 (beispielsweise ein Elektromotor, insbesondere ein Servoantrieb) vorgesehen. Dieser ist in der hier dargestellten Ausführungsform mit dem Halterahmen 303 über eine in dem Rahmen 340 drehbar gelagerte Spindel 312 verbunden. Jedoch ist auch jede andere Ausführungsform denkbar.

Zusätzlich zu der Spindel 312 kann in einer Ausführungsform eine Führung 313 vorgesehen sein, auf der der Halterahmen 303 in Auftragsrichtung A beweglich angeordnet ist.

Wird nun der Halterahmen 303 mit dem Auftragselement 301 durch Betätigen der Spindel 312 in Auftragsrichtung A bewegt, so rollt die Auftragsrolle bei physischem Kontakt mit dem Etikettenband 360 aufgrund der auftretenden Reibungskräfte ab.

In der gezeigten Ausführungsform umfasst das Bereitstellungselement 302 eine Abgaberolle 322, auf der Übertragungsband 350 mit darauf angeordnetem Klebematerial 351 vorgehalten wird. Die Abgaberolle 322 ist um eine Rotationsachse R2 drehbar gelagert, die insbesondere parallel zur Rotationsachse R1 der Auftragsrolle ausgeführt sein kann. Die Rotationsachse R2 kann mit der Rotationsachse R1 auch einen Winkel einschließen und es kann vorgesehen sein, dass weitere Führungsrollen (hier nicht gezeigt) bereitgestellt sind, die ein Umlenken oder Führen des Übertragungsbands 350 mit dem Klebematerial 351 so bewirken, dass von der Rotationsachse R2 und der damit einhergehenden Bewegungsrichtung des Übertragungsbands 350 ein faltenfreies Umlenken des Übertragungsbands 350 zur durch die Rotationsachse R1 definierten Drehrichtung erfolgt.

Weiter umfasst das Bereitstellungselement 302 eine Aufnahmerolle 321, die um eine Rotationsachse R3, die bevorzugt parallel zur Rotationsachse R2 und optional parallel zur Rotationsachse R1 verläuft, drehbar gelagert ist. Die Aufnahmerolle 321 ist so angeordnet, dass sie das Übertragungsband 352 nach Passieren der Auftragsrolle und nachdem das Klebematerial 351 entfernt oder im Wesentlichen entfernt wurde, aufrollt bzw. aufnimmt.

Durch das zweite Antriebselement 323, das in einer Ausführungsform mit der Abgaberolle 322 und/oder der Aufnahmerolle 321 antriebsseitig verbunden sein kann, kann das Übertragungsband 352 in Richtung von der Abgaberolle zur Aufnahmerolle in Bewegung versetzt werden, so dass es der Auftragsrolle zugeführt und danach entfernt und von der Abgaberolle 321 aufgerollt wird.

Die im Zusammenhang mit der Fig. 2 beschriebene Steuereinheit kann dabei das erste Antriebselement 311 und das zweite Antriebselement 323 so steuern, dass von der Abgaberolle 322 genauso viel Übertragungsband 350 abgerollt wird, wie die Auftragsrolle an Wegstrecke entlang der Auftragsrichtung A zurücklegt. Hiermit wird sichergestellt, dass das Übertragungsband 350 während des Übertragens des Klebematerials 351 auf das Etikettenband 360 nicht reißt. Im Anschluss kann beispielsweise bei Erreichen der Endposition der Auftragsrolle 301 in Auftragsrichtung A das erste Antriebselement 311 gestoppt werden (beispielsweise durch entsprechende Ansteuerung von der Steuereinheit), so dass eine Weiterbewegung nicht erfolgt. Zusätzlich kann entweder gleichzeitig oder in zeitlich geringem Abstand dazu (beispielsweise 0,1s oder mehr oder 0,05s oder mehr) ein Weiterdrehen oder zumindest ein Wirken des Drehmoments von dem zweiten Antriebselement 323 auf die Abgaberolle und/oder die Aufnahmerolle erfolgen, so dass das Übertragungsband weiterbewegt wird und ein Trennen des auf das Etikettenband 360 übertragenen Klebematerials 351 von dem Übertragungsband 352 erfolgt.

Bevorzugt ist das zweite Antriebselement 323 zumindest mit der Aufnahmerolle 321 verbunden, da diese eine Zugkraft auf das Übertragungsband 351 bewirken kann. Zusätzlich kann auch eine Verbindung mit der Abgaberolle vorgesehen sein. Dies ist jedoch nicht zwingend und die Abgaberolle kann passiv durch die auf das Übertragungsband 350 wirkende Zugkraft mit in Drehung versetzt werden. Hierdurch wird vermieden, dass es zu einem Überschuss an Übertragungsband stromauf der Auftragsrolle kommt, wenn mehr Übertragungsband 350 von Abgaberolle 322 abgerollt wird, als von der Aufnahmerolle 321 aufgerollt wird.

Alternativ zum Antreiben einer der Rollen des Bereitstellungselements kann entsprechend der Figur 3 auch vorgesehen sein, dass das zweite Antriebselement als zweites Antriebselement 314 mit der Auftragsrolle 373 antriebsseitig verbunden ist, um die Auftragsrolle 373 um die Rotationsachse R1 anzutreiben. Hier nicht gezeigt, kann alternativ auch eine der andere Rollen, wie bspw. eine Umlenkrolle 371, 372, mit dem zweiten Antrieb 314 antriebsseitig verbunden sein, um die Auftragsrolle 373 um die Rotationsachse R1 (indirekt) anzutreiben. In dieser Ausführungsform kann vorgesehen sein, dass die Führung 313 nicht als passive Führung vorgesehen ist, die lediglich die Bewegung des Auftragselements 301 entlang der Auftragsrichtung A führt, sondern zusätzlich oder alternativ als Spindel oder 4-kant-Spindel ausgeführt ist, um die Antriebskraft des zweiten Antriebselements 314 auf die Auftragsrolle 373 zu übertragen. Analog zur Ausführungsform, in der das zweite Antriebselement 323 mit einer der Rollen des Bereitstellungselements verbunden ist, kann ein Steuern der von dem zweiten Antriebselement 314 auf die Auftragsrolle übertragenen Antriebskraft gesteuert werden, sodass die beschriebenen Ausführungsformen analog auch auf diese Ausführungsform anwendbar sind.

Wie gezeigt, wird die Auftragsrolle in Auftragsrichtung A zwischen den Druckelementen 341 und 342 des Fixierelements 340 bewegt. Dabei kann die Ausdehnung der Auftragsrolle 301 in Transportrichtung T bzw. von dem einen Druckelement 341 zum anderen Druckelement 342 gemessen kleiner als der Abstand zwischen den Druckelementen 341 und 342 sein, so dass die Auftragsrolle 301 bevorzugt zwischen den Druckelementen 341 und 342 platziert und auf das Etikettenband 360 gedrückt werden kann, so dass das Klebematerial 351 zuverlässig übertragen wird.

## Patentansprüche

1. Vorrichtung zum Verbinden von Etikettenbändern, die Vorrichtung umfassend einen Durchführbereich, durch den die Etikettenbänder entlang einer Transportrichtung hindurch geführt werden können, eine Kleberauftragseinrichtung zum Auftragen von Klebematerial auf einen Klebebereich eines ersten Etikettenendes eines ersten Etikettenbands, wobei die Kleberauftragseinrichtung ein Auftragselement zum Auftragen des Klebematerials in dem Klebebereich und ein Bereitstellungselement zum Zuführen eines Übertragungsbands mit Klebematerial an das Auftragselement und zum Abführen des Übertragungsbands von dem Auftragselement umfasst, wobei die Vorrichtung ein erstes Antriebselement zum Bewegen des Auftragselements entlang einer Auftragsrichtung und ein zweites Antriebselement zum Antreiben des Auftragselements und/oder des Bereitstellungselements zum Zuführen und Abführen des Übertragungsbands.

2. Vorrichtung nach Anspruch 1, wobei das erste und das zweite Antriebselement unabhängig voneinander betreibbar sind.

3. Vorrichtung nach Anspruch 1, wobei die Auftragsrichtung senkrecht zur Transportrichtung verläuft.

4. Vorrichtung nach einem der Ansprüche 1 bis 3, wobei das Bereitstellungselement eine Abgaberolle, auf der das Übertragungsband mit Klebematerial vorgehalten werden kann, und eine Aufnahmerolle zum Aufnehmen des Übertragungsbands nach dem Abführen umfasst und wobei das zweite Antriebselement zum Antreiben der Aufnahmerolle um eine Drehachse der Aufnahmerolle ausgebildet ist, wobei die Drehachse optional parallel zur Transportrichtung verläuft.

5. Vorrichtung nach einem der Ansprüche 1 bis 4, wobei die Vorrichtung weiterhin ein Fixierelement zum Fixieren des ersten Etikettenendes während des Auftragens umfasst, wobei das Fixierelement zwei in Transportrichtung beabstandete Druckelemente umfasst, die das erste Etikettenende fixieren können und wobei das Auftragselement das Klebematerial auf den Klebebereich zwischen den Druckelementen aufträgt kann;
oder wobei die Vorrichtung ein Fixierelement zum Fixieren des ersten Etikettenendes während des Auftragens umfasst, wobei das Fixierelement ein in Transportrichtung stromab oder stromauf des Auftragselements angeordnetes Druckelement umfasst, das das erste Etikettenende fixieren kann.

6. Vorrichtung nach Anspruch 5, wobei das Fixierelement und/oder das Auftragselement senkrecht zu einer Transportebene der Etikettenbänder bewegbar ist.

7. Vorrichtung nach einem der Ansprüche 1 bis 6, wobei das Auftragselement eine Auftragsrolle zum Auftragen des Klebematerials umfasst und wobei die Auftragsrolle um eine Drehachse parallel zur Transportrichtung drehbar angeordnet ist und wobei das zweite Antriebselement die Auftragsrolle um die Drehachse antreiben kann und/oder wobei das zweite Antriebselement eine Umlenkrolle zum Umlenken des Übertragungsbands um eine Drehachse der Umlenkrolle antreiben kann.

8. Vorrichtung nach einem der Ansprüche 1 bis 7, wobei die Vorrichtung eine Steuereinheit zum Steuern des ersten und zweiten Antriebselements umfasst, wobei das erste Antriebselement und das zweite Antriebselement zumindest während eines ersten Zeitintervalls synchron und während eines zweiten Zeitintervalls asynchron betrieben werden können.

9. Verfahren zum Verbinden von Etikettenbändern mit einer Vorrichtung zum Verbinden von Etikettenbändern, die Vorrichtung umfassend einen Durchführbereich, durch den die Etikettenbänder entlang einer Transportrichtung hindurch geführt werden können, eine Kleberauftragseinrichtung zum Auftragen von Klebematerial auf einen Klebebereich eines ersten Etikettenendes eines ersten Etikettenbands, wobei die Kleberauftragseinrichtung ein Auftragselement zum Auftragen des Klebematerials in dem Klebebereich und ein Bereitstellungselement zum Zuführen eines Übertragungsbands mit Klebematerial an das Auftragselement und zum Abführen des Übertragungsbands von dem Auftragselement umfasst, wobei die Vorrichtung ein erstes Antriebselement zum Bewegen des Auftragselements entlang einer Auftragsrichtung und ein zweites Antriebselement zum Antreiben des Auftragselements und/oder des Bereitstellungselements zum Zuführen und Abführen des Übertragungsbands, das Verfahren umfassend Antreiben des Auftragselements und/oder des Bereitstellungselements zum Zuführen des Übertragungsbands an das Auftragselement, Auftragen des Klebematerials auf den Klebebereich, Abführen des Übertragungsbands.

10. Verfahren nach Anspruch 9, wobei das Klebematerial eine vom Übertragungsband lösbare Klebeschicht oder ein von dem Übertragungsband lösbares Substrat mit auf gegenüberliegenden Seiten des Substrats angeordneten Klebeschichten umfasst.

11. Verfahren nach Anspruch 9 oder 10, wobei die Auftragsrichtung senkrecht zur Transportrichtung verläuft und/oder wobei das Bereitstellungselement eine Abgaberolle, auf der das Übertragungsband mit Klebematerial vorgehalten wird, und eine Aufnahmerolle, auf der das Übertragungsband nach dem Abführen aufgenommen wird, umfasst und wobei das zweite Antriebselement zum Antreiben der Aufnahmerolle um eine Drehachse der Aufnahmerolle ausgebildet ist, wobei die Drehachse optional parallel zur Transportrichtung verläuft;
oder wobei die Auftragsrichtung senkrecht zur Transportrichtung verläuft und/oder wobei das Auftragselement eine Auftragsrolle zum Auftragen von Klebematerial umfasst und wobei das zweite Antriebselement die Auftragsrolle um eine Drehachse antreibt und wobei die Drehachse optional parallel zur Transportrichtung verläuft;
oder wobei das Auftragselement eine Umlenkrolle zum Umlenken des Übertragungsbands umfasst und wobei das zweite Antriebselement die Umlenkrolle um eine Drehachse antreibt.

12. Verfahren nach Anspruch einem der Ansprüche 9 bis 11, wobei die Vorrichtung ein Fixierelement zum Fixieren des ersten Etikettenendes während des Auftragens umfasst, wobei das Fixierelement zwei in Transportrichtung beabstandete Druckelemente umfasst, die das erste Etikettenende zumindest zeitweise während des Auftragens fixieren, und wobei das Auftragselement das Klebematerial auf den Klebebereich zwischen den Druckelementen aufträgt;
oder wobei die Vorrichtung ein Fixierelement zum Fixieren des ersten Etikettenendes während des Auftragens umfasst, wobei das Fixierelement ein in Transportrichtung stromab oder stromauf des Auftragselements angeordnetes Druckelement umfasst, das das erste Etikettenende fixieren kann.

13. Verfahren nach Anspruch 12, wobei das Fixierelement und/oder das Auftragselement vor dem Auftragen senkrecht zu einer Transportebene der Etikettenbänder in Richtung des ersten Etikettenendes bewegt werden.

14. Verfahren nach einem der Ansprüche 9 bis 13, wobei die Vorrichtung eine Steuereinheit umfasst, die das erste und zweite Antriebselement steuert, wobei das erste Antriebselement und das zweite Antriebselement zumindest während eines ersten Zeitintervalls synchron und während eines zweiten Zeitintervalls asynchron betrieben werden.

15. Verfahren nach Anspruch 14, wobei das erste Antriebselement und das zweite Antriebselement während des Auftragens synchron betrieben werden und zum Lösen des aufgetragenen Klebematerials vom Übertragungsband asynchron betrieben werden.
